# EUROPÄISCHE PATENTSCHRIFT

(11) **EP 0 422 565 B1**
(45) Veröffentlichungstag und Bekanntmachung des Hinweises auf die Patenterteilung: **20.07.1994**
(21) Anmeldenummer: 90119270.8
(22) Anmeldetag: 08.10.1990
(51) Int. Cl.: F24C 15/02

(54) **Beschickungstür für Haushaltsgeräte**
Charging door for domestic appliance
Porte d'accès pour appareil ménager

(30) Priorität: 09.10.1989 DE 3933719
(43) Veröffentlichungstag der Anmeldung: 17.04.1991
(73) Patentinhaber: Bosch-Siemens Hausgeräte GmbH, 81669 München (DE)
(72) Erfinder: Krenz, Horst, W-7518 Bretten (DE); Krüger, Werner, W-7519 Eppingen (DE); Wachenfeld, Adolf, W-7519 Oberderdingen (DE)

(56) Entgegenhaltungen:
- DE-A- 2 939 727
- DE-A- 3 140 039

## Beschreibung

Gegenstand der Erfindung ist eine Beschickungstür für Haushaltsgeräte, insbesondere für Elektroherde, z.B. zum Abdecken der Backmulde; die Beschickungstür soll im geschlossenen Zustand planparallel zur Frontansicht der Küchenzeile und im offenen Zustand ebenfalls planparallel zur Stellfläche der Küchenzeile gelegen sein.

Beim Öffnen der Beschickungstür kann es vorkommen, daß diese durch ihr Eigengewicht schnell in die Offenstellung fällt. Dabei kann es zu Beschädigungen kommen. Es ist daher erforderlich, daß die Beschickungstür manuell geführt und gehalten wird, bis sie in ihrer Offen-Ruhestellung angelangt ist. Beim Schließen der Beschickungstür muß diese angehoben werden und in die Schließstellung gebracht werden. Derartige Handhabungen sind umständlich und zeitraubend.

In diesem Zusammenhang sind Vorrichtungen bekannt geworden, bei dessen Federelemente an der nach unten aufzuklappenden Tür von Haushaltsgeräten angeordnet sind, deren Kraft geben die Schwerkraft der sich öffnenden Tür gerichtet ist (DE-A-31 40 039, DE-U-18 79 157 und DE-A-29 39 727). Es ist auch vorgeschlagen worden, diese Vorrichtungen durch eine Zylinder-/Kolbenanordnung zu ersetzen, wobei der Kolben ein Druckmedium enthalten soll, um eine beliebige Türöffnungsstellung realisieren zu können.

Der Erfindung liegt die Aufgabe zugrunde, zu vermeiden, daß beim Öffnen der Beschickungstür diese mit vergleichsweise großer Kraft in die Offenstellung fällt. Andererseits soll aber auch gewährleistet werden, daß sich die Beschickungstür selbsttätig sanft öffnet und beim Schließen ein Teil des Gewichtes von der Beschickungstür genommen wird.

Gemäß der Erfindung wird diese Aufgabe dadurch gelöst, daß die gegen die Massenkräfte der Beschickungstür in deren Offenstellungen gerichtet wirkende Vorrichtung als pneumatischer Dämpfer in Verbindung mit einem Federelement derart an die Beschickungstür angekoppelt ist, daß der Einfluß dieser gegenwirkenden Vorrichtung auf die Beschickungstür im wesentlichen auf den Schwenköffnungsbereich der Beschickungstür zwischen ca 45° bis 55° bis zur vollkommenen Öffnung beschränkt ist.

Es wird damit erreicht, daß nach dem Entriegeln der Beschickungstür diese sich leicht aus ihrer Schließstellung herausschwenkt und erst beim Nähern in die geöffnete Endlage weich über die Vorrichtung bestehend aus pneumatischem Dämpfer mit Federelement gegen das infolge der Schwerkraft bedingte und ansteigende Drehmoment der Tür abgefangen wird.

Im Haushaltsgerät ist zumindestens ein Dämpfer angeordnet, wobei der Dämpfer über einen Hebelmechanismus beim Öffnen und Schließen der Beschickungstür mit letzteren verbunden ist. Vorteilhaft sind indessen in einem Haushaltgerät zwei Dämpfer angeordnet, wobei die Dämpfer in seitlichen Nischen im Haushaltgerät angeordnet sind. Die Dämpfer stehen jeweils mit einem Winkelhebel in Verbindung, wobei an einem Ende des Winkelhebels der Dämpfer angebracht und am anderen Ende des Winkelhebels die Beschickungstür befestigt ist. Die oder der Drehpunkt(e) der Beschickungstür sind jeweils im Scheitelbogen der Winkelhebel bzw. bei nur einem Winkelhebel, im Scheitelbogen des Winkelhebels gelegen.

Soll die Beschickungstür gereinigt werden, so ist es vorteilhaft, diese von den Winkelhebeln abzuheben und auf eine Unterlage zu legen und dann zu reinigen. Das wird gemäß der Erfindung dadurch bewerkstelligt, daß die Beschickungstür von den Winkelhebeln mittels Handhaben lösbar und abziehbar sowie auf die Winkelhebel wieder aufsetzbar und zu befestigen ist. Die Dämpfer werden aus ihrer Ruhelage beim Öffnen der Beschickungstür - durch beim Schließen der letzteren vorgespannte elastische Mittel - nahezu senkrecht zur Längsachse des Dämpfers angehoben. Dabei wird bewerkstelligt, daß bei Betätigung der Entriegelungstaste die Beschickungstür aufspringt und sich sodann sanft in ihrer Öffnungslage senkt.

In den Zeichnungen ist die Erfindung beispielsweise und zum Teil schematisch dargestellt. Es zeigen:
- Fig. 1: eine Ansicht auf eine Küchenzeile mit einem darin angeordneten Elektroherd,
- Fig. 2: den Verschlußmechanismus zum Abziehen der Beschickungstür vom Elektroherd,
- Fig. 3: eine schematische Seitenansicht auf die Beschickungstür,
- Fig. 4: ein Kraftdiagramm der Beschickungstür und
- Fig. 5: eine Sektion des Dämpfers der Beschickungstür.

In einer Küchenzeile 1 ist ein Haushaltgerät, hier ein Elektroherd 2, eingeordnet; er besitzt eine Schalterblende 3 und eine Kochmulde 4. Mittels einer Entriegelungstaste 5 ist die Beschickungstür 6 der Kochmulde zu öffnen. Das Öffnen der Beschickungstür wird durch Druck auf diese Entriegelungstaste eingeleitet. Die Beschickungstür kann nunmehr unterstützt durch eine elastische Kraft aufschwingen und durch leichten Zug von Hand geöffnet werden, wobei die Beschickungstür sich selbsttätig bis in die Endlage, wie gestrichelt dargestellt, neigt. Ein Zug von Hand ist bis etwa einem Öffnungswinkel von 20° erforderlich, sodann wirkt das Gewicht der Beschickungstür, so daß sie sich selbsttätig öffnet, wobei jedoch bei einem Öffnungswinkel von 50° ab das Senken der Beschickungstür gedämpft wird. Dadurch wird vermieden, daß die Beschickungstür nicht mit großer Geschwindigkeit in ihre Endlage fällt und möglicherweise zur Beschädigung des Gerätes führt. Zu diesem Zweck ist in der Beschickungstür mindestens ein pneumatischer Dämpfer 7 mit innenliegender Druckfeder eingebaut; er ist an einem Winkelhebel 8 angelenkt. Der Winkelhebel dreht um eine Schwenkachse 9 - welche auch die Schwenkachse der Beschickungstür ist - auf der auch ein weiterer Dämpfer, der auf der anderen Seite des Elektroherdes gelegen ist, einwirken kann.

Wie aus Fig. 2 ersichtlich, ist auf dem anderen Schenkel 8' des Winkelhebels 8 die Beschickungstür 6 aufgeschoben und mittels eines von einer Handhabe 10 betätigten Verschlusses befestigt. Wird die Handhabe in Richtung des Pfeiles 10' betätigt, so kommt der Riegel 11 des Verschlusses in die gestrichelt gezeichnete Lage, so daß die Beschickungstür 6 vom Schenkel 8 ' des Winkelhebels 8 abgezogen werden kann.

Wie Fig. 3 zeigt, ist unter dem Dämpfer 7 ein elastisches Element angeordnet. Bei Betätigung der Entriegelungstaste 5 wird der Dämpfer 7 durch das elastische Element geringfügig angehoben, derart, daß der Winkelhebel etwas schwenkt bzw. die Beschickungstür 6 aufspringt. Als Dämpfer 7 kann ein Federdämpfer oder ein Luftdämpfer bzw. ein Federluftdämpfer dienen. Wird die Beschickungstür 6, wie in Fig. 3 dargestellt, etwa bis auf 20° aufgezogen -wie durch die gestrichelt gezeichnete Linie 13 dargestellt - so fällt sie sanft bis in die Stellung 14 - die Offenstellung - wobei sodann die Dämpfer in Tätigkeit treten und die Fallbewegung abfangen. Beim Schließvorgang ist es erforderlich, von der gezeichneten Stellung 14 ab von Hand die Beschickungstür 6 zu schließen. Beim Anheben der Beschickungstür wirken zunächst die Dämpfer mit, das restliche Schließen geschieht von Hand.

Im Diagramm Fig. 4 ist in Richtung des Pfeiles X die Hubstrecke ($\frac{\text{X}}{\text{2}}$) aufgetragen, während auf der Ordinaten Y das von der Beschickungstür 6 bewirkte Drehmoment aufgetragen ist. Bis etwa zu einem Öffnungswinkel von 20° muß die Beschickungstür von Hand aufgezogen werden, wobei sodann das durch das Gewicht der Beschickungstür ausgeübte Drehmoment wirksam wird, so daß die Beschickungstür in die Endlage E fällt. Ab etwa 50° werden die pneumatischen Dämpfer 7, unterstützt durch ihre innenliegenden Federn, besonders wirksam, wie bei 15 dargestellt, so daß die Beschickungstür sanft in die Endlage E fällt. Das durch die Schwere der Beschickungstür ausgeübte Drehmoment ist bei E etwas größer als die Rückstellkraft 15, so daß die Beschickungstür in der Endlage verbleibt. Der Kurvenzug 16 zeigt die Last der Beschickungstür beim Schließen. Vorteilhaft ist es, die Dämpfer 7 in seitlichen Nischen 17 des Haushaltsgerätes anzuordnen; die Montage und Einstellung wird dadurch erleichtert.

Wie Fig. 5 zeigt, dient als elastisches Element 12 zum Einleiten der Türöffnungsbewegung vorteilhaft eine Druckfeder, die sich beim Schließen und somit Senken des Dämpfers 7 spannt, jedoch beim Entriegeln der Entriegelungstaste 5 entspannen kann und die Beschickungstür dabei geringfügig öffnet. Die Druckfeder 12 kann unmittelbar mit dem Dämpfer verbunden sein und bei weiterer Öffnung der Beschickungstür vom Boden 18 des Haushaltsgerätes abheben oder aber, wie dargestellt, unmittelbar mit dem Boden 18 des Haushaltsgerätes verbunden sein, wobei sich der Dämpfer 7 auf eine Kopfplatte 12' des elastischen Elementes abstützt.

Die in der Beschreibung z.T. schematisch dargestellten Dämpfer können auch eine andere Charakteristik als in Fig. 4 dargestellt aufweisen, ohne daß dadurch die Erfindung verlassen wird. Auch der Verschluß 11 zum Abziehen der Beschickungstür von den Winkelhebeln 8 kann in anderer Weise gebildet sein, wobei hier nur die Zweckmäßigkeit ausschlaggebend ist. Auch können die Dämpfer an einem andern Ort im Haushaltsgerät angeordnet sein, als im Beispiel dargestellt.

## Patentansprüche

1. Beschickungstür für ein Haushaltsgerät, insbesondere für einen Elektroherd, wobei die Tür um eine waagerechte Schwenkachse nach unten gegen die Wirkung einer die Massenkräfte der Tür abfangenden Vorrichtung aufklappbar ist **dadurch gekennzeichnet,** daß die gegen die Massenkräfte der Beschickungstür (6) in deren Offenstellungen gerichtet wirkende Vorrichtung als pneumatischer Dämpfer (7) in Verbindung mit einem Federelement derart an die Beschickungstür (6) angekoppelt ist, daß der Einfluß dieser gegenwirkenden Vorrichtung auf die Beschickungstür im wesentlichen auf den Schwenköffnungsbereich der Beschickungstür zwischen ca 45° bis 55° bis zur vollkommenen Öffnung beschränkt ist.

2. Beschickungstür nach Anspruch 1, dadurch gekennzeichnet, daß im Haushaltsgerät (2) zumindestens ein Dämpfer (7) angeordnet ist, wobei der Dämpfer über einen Hebelmechanismus (8) mit der Beschickungstür (6) verbunden ist.

3. Beschickungstür nach einem der Ansprüche 1 oder 2, dadurch gekennzeichnet, daß im Haushaltsgerät (2) zwei Dämpfer (7) angeordnet sind, wobei die Dämpfer in seitlichen Nischen (17) im Haushaltgerät angeordnet sind.

4. Beschickungstür nach Anspruch 3, dadurch gekennzeichnet, daß die Dämpfer (7) jeweils mit einem Winkelhebel (8, 8') verbunden sind, wobei an einem Ende des Winkelhebels der Dämpfer (7) angelenkt und am anderen Ende des Winkelhebels (8') die Beschickungstür (6) befestigt ist.

5. Beschickungstür nach einem der Ansprüche 1 bis 4, dadurch gekennzeichnet, daß die Beschickungstür (6) von den Winkelhebeln (8, 8') mittels Handhaben (10) lösbar und abziehbar sowie auf die Winkelhebel wieder aufsetzbar und zu befestigen ist.

6. Beschickungstür nach einem der Ansprüche 1 bis 5, dadurch gekennzeichnet, daß der oder die Dämpfer (7) aus ihrer Ruhelage beim Öffnen der Beschickungstür (6) durch beim Schließen der letzteren (6) vorgespannte elastische Mittel (12) nahezu senkrecht zur Längsachse des Dämpfers angehoben werden.

## Claims

1. Loading door for a household appliance, in particular for an electrical cooker, wherein the door is tiltable open downwardly about an horizontal pivot axis against the effect of a device absorbing the mass forces of the door, characterised thereby, that the device, which acts directed against the mass forces of the loading door (6) in the open setting thereof, is coupled as pneumatic damper (7) in connection with a spring element to the loading door (6) in such a manner that the influence of this counteracting device on the loading door is restricted substantially to the pivotal opening range of the loading door between about 45° to 55° and the complete opening.

2. Loading door according to claim 1, characterised thereby, that at least one damper (7) is arranged in the household appliance (2), wherein the damper is connected with the loading door (6) by way of a lever mechanism (8).

3. Loading door according to one of the claims 1 and 2, characterised thereby, that two dampers (7) are arranged in the household appliance (2), wherein the dampers are arranged in lateral recesses (17) in the household appliance.

4. Loading door according to claim 3, characterised thereby, that the dampers (7) are each connected with a respective angle lever (8, 8'), wherein the damper (7) is hinged at one end of the angle lever and the loading door (6) is fastened at the other end of the angle lever (8').

5. Loading door according to one of the claims 1 to 4, characterised thereby, that the loading door (6) is detachable and withdrawable from the angle levers (8, 8') by means of handles (10) as well as again settable onto and fastenable at the angle levers.

6. Loading door according to one of the claims 1 to 5, characterised thereby, that the or each damper (7) is raised out of its rest position almost perpendicularly to the longitudinal axis of the damper during the opening of the loading door (6) by elastic means (12) biassed during the closing of the latter (6).

## Revendications

1. Porte de chargement pour un appareil ménager, en particulier pour une cuisinière électrique, la porte pouvant être ouverte par basculement vers le bas autour d'un axe de pivotement horizontal à l'encontre de l'action d'un dispositif compensant les forces agissant sur la porte sous l'effet du poids de ce dernier, **caractérisée** par le fait que le dispositif agissant à l'encontre de l'action des forces dues au poids de la porte de chargement (6), dans les positions ouvertes de cette dernière, comprend un amortisseur pneumatique (7) qui, en combinaison avec un élément de ressort, est couplé avec la porte de chargement (6) de telle manière que l'action de ce dispositif antagoniste sur la porte de chargement soit limitée essentiellement à la zone de pivotement de la porte de chargement comprise entre une ouverture d'environ 45° à 55° et l'ouverture complète.

2. Porte de chargement suivant la revendication 1, **caractérisée** par le fait qu'au moins un amortisseur (7) est disposé dans l'appareil ménager (2), l'amortisseur étant relié par un mécanisme à levier (8) à la porte de chargement (6).

3. Porte de chargement suivant l'une des revendications 1 ou 2, **caractérisée** par le fait que deux amortisseurs (7) sont disposés dans l'appareil ménager (2), les amortisseurs étant disposés dans des niches latérales (17) dans l'appareil ménager.

4. Porte de chargement suivant la revendication 3, **caractérisée** par le fait les amortisseurs (7) sont reliés chacun à un levier coudé (8, 8'), l'amortisseur (7) étant articulé sur une extrémité du levier coudé et la porte de chargement (6) étant fixée à l'autre extrémité du levier coudé (8').

5. Porte de chargement suivant l'une des revendications 1 à 4, **caractérisée** par le fait que la porte de chargement (6) peut, à l'aide de manettes (10), être détachée et retirée des leviers coudés (8, 8') ainsi qu'être remise en place et fixée sur les leviers coudés.

6. Porte de chargement suivant l'une des revendications 1 à 5, **caractérisée** par le fait que le ou les amortisseurs (7) sont, lors de l'ouverture de la porte de chargement (6), soulevés hors de leur position de repos, suivant une direction sensiblement perpendiculaire à l'axe longitudinal des amortisseurs, par des moyens élastiques (12) tendus lors de la fermeture de la porte de chargement (6).
